# EUROPÄISCHE PATENTSCHRIFT

(11) **EP 1 902 220 B1**
(45) Veröffentlichungstag und Bekanntmachung des Hinweises auf die Patenterteilung: **12.09.2012**
(21) Anmeldenummer: 06762397.5
(22) Anmeldetag: 04.07.2006
(51) Int. Cl.: F04D 29/28, F04D 29/30

(54) **LAUFRAD**
BLOWER WHEEL
TURBINE

(30) Priorität: 04.07.2005 DE 102005031471
(43) Veröffentlichungstag der Anmeldung: 26.03.2008
(73) Patentinhaber: Behr GmbH & Co. KG, 70469 Stuttgart (DE)
(72) Erfinder: KILIAN, Jörg, 71272 Renningen (DE); LUCYGA, Peter, 70499 Stuttgart (DE); ZIPF, Nikolaus, 70563 Stuttgart (DE)
(74) Vertreter: Grauel, Andreas
(86) Internationale Anmeldenummer: PCT/EP2006/006513
(87) Internationale Veröffentlichungsnummer: WO 2007/003416

(56) Entgegenhaltungen:
- EP-A2- 1 256 722
- EP-A2- 1 384 894
- GB-A- 317 798
- GB-A- 720 956
- GB-A- 191 203 525
- JP-A- 60 156 997
- JP-A- 2005 155 579
- US-A- 2 418 012
- US-A- 5 988 979
- US-A- 6 033 186

## Beschreibung

Die Erfindung betrifft ein Laufrad, insbesondere ein Kunststofflaufrad für ein Trommelläufer-Radialgebläse für die Heizung und Klimatisierung eines Kraftfahrzeugs, gemäß dem Oberbegriff des Anspruchs 1.

Trommelläufer-Radialgebläse, die für die Förderung der Luft bei Kraftfahrzeug-Heizungen oder Kraftfahrzeug-Klimaanlagen verwendet werden, sollen häufig auf einem möglichst niedrigen Drehzahlniveau betrieben werden. Dabei sollen die Zuströmverhältnisse zu einem nachfolgenden Wärmeübertrager möglichst günstig sein, wobei der vorhandene Bauraum, der in der Regel sehr beengt ist, möglichst flexibel genutzt werden soll. Auf Grund der Rahmenbedingungen werden hierbei in der Regel axial erweiterte Spiralgehäuse und Laufräder mit statischer Druckerzeugung im Schaufelkanal verwendet. Dabei sind die Beschaufelungen rückwärtsgekrümmt, radial endend oder leicht vorwärtsgekrümmt und ohne oder mit leichter Profilierung ausgeführt. Die Strömung im Schaufelkanal löst hierbei ab und bleibt bis zum Schaufelkanalende abgelöst. Bedingt durch diese Art der Beschaufelung sind je nach Betriebspunkt und Art der Beschaufelung sehr hohe bis hohe Drehzahlen notwendig. Aus akustischen Gründen werden bei Kraftfahrzeug-Heizungen oder Kraftfahrzeug-Klimaanlagen in der Regel keine rückwärtsgekrümmten Beschaufelungen verwendet.

Radialgebläse, die ein niedriges Drehzahlniveau ermöglichen, haben eine vorwärtsgekrümmte Beschaufelung und erreichen vergleichbare Betriebspunkte bei deutlich niedrigeren Drehzahlen. In der vorwärtsgekrümmten Beschaufelung wird die Strömung stark umgelenkt und beschleunigt. Diese kinetische Energie wird in ideal ausgestalteten, parallelwandigen Spiralgehäusen verzögert und in statischen Druck umgewandelt. Am Schaufelkanaleintritt kommt es zu Strömungsablösungen, am Schaufelkanalende liegt die Strömung wieder an. Axial erweiterte Spiralgehäuse, die für die Wärmeübertragerbeaufschlagung günstig sind und radial enger bauen, sind bei diesen Gebläsen mit vorwärtsgekrümmten Beschaufelungen in der Regel nicht sinnvoll, da es zu Wirkungsgradverlusten kommt.

Um ein Trommelläufer-Radialgebläse, das für die Förderung der Luft beispielsweise bei Kraftfahrzeug-Heizungen oder Kraftfahrzeug-Klimaanlagen verwendet wird, auch bei möglichst niedrigen Drehzahlen betreiben zu können, sind Trommelläufer-Radialgebläse bekannt, die eine vorwärtsgekrümmte Beschaufelung aufweisen. Dabei ist die Beschaufelung nicht oder nur leicht profiliert. Die Schaufeln sind üblicherweise massiv gespritzt (vgl. linker Teil von Fig. 5, in dem der Strömungsverlauf in einem Schaufelkanal bei einem herkömmlichen, unprofilierten Laufrad dargestellt ist, wobei auf der Saugseite der Schaufeln eine Wirbelbildung zu erkennen ist).

Aus der EP 1384894 A2 ist eine Schaufelausführung bekannt, bei der versucht wird eine ablösefreie Schaufelkanaldurchströmung durch eine zweite Schaufelreihe, die einen Spalt zwischen Schaufeldruck- und Saugseite bildet zu erreichen. Dabei kommt es zu einem verlustbehafteten Energieaustausch zwischen Schaufeldruck- und Saugseite, sowie zu Spaltverlusten.

Zum Stand der Technik gehört auch die Offenlegung JP 60 156997 A.

Es ist daher Aufgabe der Erfindung, ein verbessertes Laufrad zur Verfügung zu stellen, bei dem möglichst keine Ablösungen im Schaufelkanal auftreten.

Diese Aufgabe wird gelöst durch ein Laufrad mit den Merkmalen des Anspruchs 1. Vorteilhafte Ausgestaltungen sind Gegenstand der Unteransprüche.

Erfindungsgemäß ist ein Laufrad vorgesehen, insbesondere ein Kunststofflaufrad für ein Trommelläufer-Radialgebläse für die Heizung und Klimatisierung eines Kraftfahrzeugs, das eine Mehrzahl von Schaufeln aufweist, wobei der Strömungskanal zwischen zwei Schaufeln einströmseitig konvergent und ausströmseitig divergent, sowie stark profiliert ausgebildet ist. Die konvergent-divergente Ausgestaltung des Laufrads in Verbindung mit der starken Profilierung ermöglicht im Schaufelkanal einen im Wesentlichen ablösungsfreien Betrieb. Dabei wird durch die starke Wölbung und ausreichende Dicke des Schaufelprofils im konvergenten Bereich die Strömung im entsprechenden Kanalteil beschleunigt und ablösungsfrei in Drehrichtung des Laufrads umgelenkt. Im anschließenden, nahezu geraden, divergenten Kanalteil wird die Strömung im Wesentlichen ablösungsfrei verzögert, wobei der statische Druck erhöht wird. Durch eine entsprechende Ausgestaltung, insbesondere einer einteiligen Schaufelausführung, erfolgt kein verlustbehafteter Energieaustausch zwischen der Schaufeldruck- und -Saugseite.

Das Schaufelkanallängenverhältnis bei einer einströmseitig konvergenten und ausströmseitig divergenten Ausgestaltung des Strömungskanals beträgt bevorzugt zwischen 0,1 und 0,9, insbesondere zwischen 0,15 und 0,7, besonders bevorzugt zwischen 0,2 und 0,6. Hierbei beträgt die Kanalverjüngung im konvergenten Teil des Schaufelkanals zwischen 0,030 und 0,2, insbesondere zwischen 0,04 und 0,07, besonders bevorzugt zwischen 0,05 und 0,06. Die Kanalerweiterung im divergenten Teil des Schaufelkanals beträgt zwischen 0,05 und 0,17, insbesondere zwischen 0,09 und 0,15, besonders bevorzugt zwischen 0,1 und 0,14.

Die Schaufeln des Laufrads sind bevorzugt stark profiliert ausgebildet. Als stark profiliert werden insbesondere Schaufeln angesehen, bei denen das Verhältnis von Profildicke zu Profilgesamtlänge größer als 0,15, insbesondere größer als 0,2 ist. Dabei betragen vorzugsweise der druckseitige Eintrittswinkel zwischen 30° und 90°, besonders bevorzugt zwischen 35° und 80°, und der saugseitige Eintrittswinkel zwischen 25° und 70°, besonders bevorzugt zwischen 30° und 60°, der druckseitige Austrittswinkel zwischen 90° und 175°, besonders bevorzugt zwischen 100° und 165°, und der saugseitige Austrittswinkel zwischen 90° und 170°, besonders bevorzugt zwischen 100° und 165°, insbesondere bevorzugt jeweils im mittleren Bereich, d.h. insbesondere +/- 10° um den Mittelwert der jeweiligen zuvor angegebenen Bereiche, um einen optimalen Strömungsverlauf ohne Ablösungen sowie einen optimalen Wirkungsgrad und einen geräuscharmen Betrieb zu erreichen.

Die Schaufeln werden durch eine tragende, vorzugsweise massive, Struktur gebildet, auf die zumindest bereichsweise eine Weichkomponente aufgespritzt oder in die zumindest bereichsweise eine Weichkomponente eingespritzt ist. Hierbei handelt es sich bevorzugt bei der tragenden Struktur um einen ersten Kunststoff, der eine ausreichende Festigkeit aufweist, und bei der Weichkomponente um einen zweiten Kunststoff, der weicher ist. Beim zweiten Kunststoff handelt es sich bevorzugt um einen aufgeschäumten Kunststoff. Diese Ausgestaltung ermöglicht ein im Wesentlichen verzugs- und schwundfreies Herstellen des Laufrads.

Die maximale Wandstärke der tragenden Struktur im Bereich der Schaufeln beträgt vorzugsweise 3 mm. Bei einer derartigen Beschränkung der Wandstärke können sicher Verzug und Schwund vermieden werden, durch eine entsprechende Materialwahl des die Struktur bildenden Materials kann jedoch eine ausreichende Festigkeit des Laufrads sichergestellt werden. Zudem kann durch eine entsprechende Materialwahl der Weichkomponente das Gewicht des Laufrads verringert werden, so dass das Gebläse insgesamt leichter ist. Ferner wirkt die Weichkomponente akustisch absorbierend, so dass das Gebläse etwas leiser als entsprechende Gebläse ohne Weichkomponente ist.

Die Weichkomponente bildet zumindest bereichsweise das Profil der Schaufel, insbesondere im stark profilierten Teil. Besonders bevorzugt ist sowohl auf der Saug- als auch Druckseite eine Weichkomponentenschicht vorgesehen, die Enden der Schaufeln sind bevorzugt weichkomponentenfrei, wodurch die Weichkomponente zusätzlich vor Beschädigungen bei der Montage geschützt wird.

Gemäß einer gewichtseinsparenden Ausführungsform sind die Schaufeln bevorzugt zumindest bereichsweise als Hohlprofil ausgebildet. Dabei können zur Erhöhung der Steifigkeit Stege in den Hohlprofilen ausgebildet sein. Diese sind bevorzugt einseitig geschlossen. Im Falle eines zargenseitigen Verschlusses der Hohlprofile werden die Schaufeln bevorzugt zargenseitig konisch verjüngt.

Die Schaufeln sind bevorzugt auf der Laufrad-Nabenseite motorseitig zylindrisch und zargenseitig konisch ausgebildet, wobei sie sich in Zargenrichtung verjüngen. Dies stellt sicher, dass trotz der starken Profilierung in Verbindung mit der Überdeckung durch die Zarge ein ausreichender Ansaugquerschnitt zur Verfügung steht und es nicht zu einer Versperrung des Ansaugquerschnitts kommt.

Die Herstellung eines derartigen Laufrads erfolgt bevorzugt mittels Kunststoff-Spritzgießen, wobei vorzugsweise zuerst eine tragende Struktur aus einem ersten Kunststoff spritzgegossen und anschließend oder nahezu gleichzeitig zumindest ein Teil der profiliert ausgebildeten Schaufeln des Laufrads und/oder eines Hohlprofils durch einen zweiten, weicheren Kunststoff spritzgegossen wird, der auf die tragende Struktur auf- oder in ein durch die tragende Struktur gebildetes Hohlprofil eingespritzt wird.

Als Materialien für die tragende Struktur kommen insbesondere PA oder PP, aber auch Metalle in Frage. Die die tragende Struktur zumindest bereichsweise umgebende Weichkomponente wird bevorzugt durch einen geschäumten Kunststoff, wie insbesondere S-EPS, in Frage. Ebenfalls sehr gut geeignet ist PP-EPDM. Allgemein können PUR-Schaum, Melamin-Schaum, PE-Schaum (Verwendung von Treibmittel bei der Applikation), Silikon-Schaum oder mit Einschränkungen auch geschäumte Elastomere verwendet werden.

Die genannten Materialien für die tragende Struktur können entsprechend auch für Laufräder ohne Weichkomponente verwendet werden, wobei in diesem Fall insbesondere aufgeschäumte Materialien Verwendung finden können.

Im Folgenden wird die Erfindung anhand eines Ausführungsbeispiels mit mehreren Varianten unter Bezugnahme auf die Zeichnung im Einzelnen erläutert. In der Zeichnung zeigen:
- Fig. 1: eine perspektivische Ansicht eines erfindungsgemäßen Laufrads gemäß dem Ausführungsbeispiel,
- Fig. 2: einen Schnitt durch eine Schaufel des Laufrads von Fig. 1,
- Fig. 3a, 3b: Schnitte durch Schaufelvarianten,
- Fig. 4: eine Detailansicht eines Schnitts durch eine Schaufel zur Verdeutlichung einzelner Abmessungen,
- Fig. 5: einen Schnitt durch ein herkömmliches, massiv ausgebildetes Laufrad mit durch Pfeilen dargestellten Strömungsgeschwindigkeiten im linken Teil der Fig. 5 und einen Schnitt durch ein vorwärtsgekrümmt profiliertes Laufrad gemäß der vorliegenden Erfindung im rechten Teil der Fig. 5,
- Fig. 6: eine Draufsicht auf ein Laufrad,
- Fig. 7: eine schematische Darstellung einer weiteren Schaufelvariante mit Darstellung der Querschnitte dreier Schnittebenen,
- Fig. 8: einen schematisch dargestellten Schnitt in Längsrichtung durch eine Schaufel zur Verdeutlichung der Schaufelverjüngung,
- Fig. 9: einen ausschnittsweisen Schnitt quer durch ein Laufrad mit verjüngten Schaufeln,
- Fig. 10: einen Fig. 9 entsprechenden Schnitt zur Verdeutlichung der Verringerung der Schaufelquerschnittsfläche,
- Fig. 11a-11d: schematische Darstellungen möglicher Verläufe von Schaufelverjüngungen,
- Fig. 12: eine schematische Darstellung einer symmetrischen Verjüngung relativ zur Basisprofilskelettlinie der Schaufel,
- Fig. 13: eine schematische Darstellung einer asymmetrischen Verjüngung relativ zur Basisprofilskelettlinie der Schaufel, und
- Fig. 14: eine schematische Darstellung einer symmetrischasymmetrischen Verjüngung relativ zur Basisprofilskelettlinie der Schaufel.

Ein Trommelläufer-Radialgebläse, das für die Förderung von Luft in einer Kraftfahrzeug-Klimaanlage verwendet wird, weist in der Regel ein Laufrad 1 mit einem Ring von Schaufeln 2 auf, wobei zwischen je zwei Schaufeln 2 ein Schaufelkanal 3 ausgebildet ist. Das Laufrad 1 ist auf bekannte Weise an einer Gebläsemotorwelle (nicht dargestellt) angebracht. Saugseitig wird das Laufrad 1 teilweise durch die Zarge, die Teil des Spiralgehäuses ist, überdeckt. Die Zargenöffnung für die Luftansaugung ist in Fig. 6 angedeutet.

Die Schaufeln 2 sind stark profiliert ausgebildet, wobei der Strömungskanal 3 im Eintrittsbereich 4 konvergent und im Austrittsbereich 5 divergent ausgebildet ist (vgl. Fig. 4). Die Druckseite DS der Schaufeln 2 ist im Eintrittsbereich 4, gegebenenfalls bis zum Austrittsbereich 5, konkav ausgebildet, und die Saugseite SS der Schaufeln 2 ist im Eintrittsbereich 4 konvex und im Austrittsbereich 5 gerade ausgebildet, wobei die Schaufeldicke d ihr Maximum im konvergenten Bereich hat.

Um Probleme bei der Herstellung stark profilierter Schaufeln zu vermeiden, bestehen die Schaufeln 2 vorliegend aus einer Struktur 6, die vorliegend massiv aus einem Kunststoff ausgebildet ist, und eine ausreichende Festigkeit für die zu erwartenden Belastungen aufweist, sowie einer an der Struktur 6 angespritzten Schicht 7 aus einer Weichkomponente, welche das Profil im stark profilierten Bereich der Schaufel 2 bildet. Hierbei beträgt die Dicke der Struktur 6 maximal 3 mm, so dass bei der Herstellung der Struktur 6 keine Probleme in Hinblick auf Verzug oder Schwund auftreten. Zudem reicht diese Dicke in aller Regel für eine ausreichende Steifigkeit der Schaufel 2 aus. Die angespritzte Schicht 7 dient lediglich der Profilierung und hat - abgesehen von dem Erfordernis, sich nicht durch die zu fördernde Luft zusammendrücken zu lassen - keine tragende Funktion. Dabei kann die angespritzte Schicht 7 auf ihrer Außenseite 8 auch eine Haut oder eine Beschichtung aufweisen, wobei die Beschichtung, insbesondere zur Vermeidung von Verschmutzung, gegebenenfalls auch die gesamten Schaufeln 2 oder das gesamte Laufrad 1 überdecken kann um die Herstellung zu vereinfachen.

Die tragende Struktur 6 ist im von der Weichkomponente überdeckten Bereich des Schaufel 2 etwas verjüngt ausgebildet, wobei die Verjüngung allmählich erfolgt. Die Außenkontur ist durch den Übergang von tragender Struktur 6 zu Weichkomponente nicht beeinträchtigt.

Die tragende Struktur 6 besteht gemäß dem vorliegenden Ausführungsbeispiel aus PA, die Weichkomponente aus PP-EPDM.

In den Figuren 3a und 3b sind Varianten der Schaufel 2 dargestellt, wobei vorliegend bei diesen Schaufeln die Struktur 6 selbst das Profil bildet, wofür sie als Hohlprofil, im Falle der zweiten Variante mit einem versteifenden Steg, ausgebildet ist. Im Inneren des Hohlprofils kann - insbesondere aus Steifigkeitsgründen - eine Weichkomponente entsprechend der angespritzten Schicht 7 vorgesehen sein. Ebenfalls kann in einzelnen Bereichen eine außen angespritzte Schicht entsprechend dem zuvor beschriebenen Ausführungsbeispiel vorgesehen sein. Auch in diesem Fall beträgt die Dicke der Struktur maximal 3 mm, so dass bei der Herstellung kein Verzug oder Schwund auftritt.

Über die Lage der tragenden Struktur 6 innerhalb des Profils kann die Dicke der Weichkomponente auf der Schaufelsaug- und -druckseite so eingestellt werden, dass es im Gebläsebetrieb nur zu einer minimalen, nicht die Durchströmung beeinflussenden Verformung der Weichkomponente, insbesondere auf der Schaufeldruckseite, kommt.

Ferner erfolgt bei einer derartig profilierten Schaufelausgestaltung, wie in Fig. 5, rechter Teil deutlich zu erkennen ist, keine Wirbelbildung an der Saugseite der Schaufel 2, so dass die Strömung gut anliegt. Dies führt in der CFD-Rechnung zu einer Verbesserung des Wirkungsgrades eta und in akustischen Messungen zu einem niedrigeren Geräuschpegel (vgl. Aufstellung in Fig. 5, wobei jeweils der Strömungsverlauf und der entsprechende Wirkungsgrad im optimalen Betriebspunkt des entsprechenden Gebläses dargestellt ist).

Folgende Geometrien sind bei einem konvergent-divergenten Schaufelkanal insbesondere bei stark profilierten Schaufeln besonders geeignet, d.h. bei d/Iges größer 0,15, insbesondere größer als 0,2, wobei d die Profildicke und Iges die Profilgesamtlänge (gerade gemessen) bezeichnen:
Das Schaufelkanallängenverhältnis Lkv liegt bevorzugt zwischen 0,1 und 0,9. Dabei bezeichnet Lgekrges die Länge des gesamten, gekrümmten Schaufelkanals, Lgekrdiv die Länge des divergenten Teils des gekrümmten Schaufelkanals und Lgekrkonv die Länge des konvergenten Teils des gekrümmten Schaufelkanals, wobei $Lgekrges = Lgekrdiv + Lgekrkonv$
   und $Lkv = Lgekrdiv + Lgekrges$

Die Kanalverjüngung Kverkonv im konvergenten Teil des Schaufelkanals, die sich ergibt aus $Kverkonv = \left(A⁢1-A⁢2\right) / Lgekrkonv$
liegt zwischen 0,030 und 0,200. Dabei ist A1 die Strömungskanalbreite am Eintritt und A2 die Strömungskanalbreite am engsten Querschnitt.

Die Kanalerweiterung Kerwdiv im divergenten Teil des Schaufelkanals, die sich ergibt aus $Kerwdiv = \left(A⁢3-A⁢2\right) / Lgekrdiv$
liegt zwischen 0,05 und 0,17. Dabei ist A3 die Strömungskanalbreite am Austritt.

Hierbei liegt der druckseitige Eintrittswinkel beta1DS zwischen 30° und 90° und der saugseitige Eintrittswinkel beta1SS zwischen 25° und 70°. Der druckseitige Austrittswinkel beta2DS zwischen 90° und 175° und der saugseitige Austrittswinkel beta2SS zwischen 90° und 170°.

Die zuvor genannten Winkelbereiche für beta1DS, beta1SS, beta2DS und beta2SS sind auch im Falle einer divergent-konvergenten Schaufelkanalform sowie einer konvergenten Schaufelkanalform besonders geeignet.

In Folge einer stark profilierten Ausgestaltung der Schaufeln 2 in Verbindung mit der Eintrittsöffnung (nur ca. 1/3 der Beschaufelung ist nicht von der Zarge überdeckt) kann es bei hohen Massenströmen zu Versperrungen im Eintrittsbereich kommen, wie in Fig. 6 angedeutet. Diese können zu einer Verminderung des Wirkungsgrades und/oder akustischen Nachteilen führen. Aus diesem Grund sind die Schaufeln 2 gemäß einer weiteren Variante über ihre Länge oder zumindest einen oder mehrere Teile hiervon parallel zur Drehachse mit einem unterschiedlichen Querschnitt ausgebildet. Dabei ist der Querschnitt eintrittsseitig, wie in Fig. 7 dargestellt, laufrad-nabenseitig zylindrisch (die Laufrad-Nabenseite ist in Fig. 1 mit dem Bezugszeichen 9 versehen) mit einer Ausformschräge und zargenseitig konisch in Längsrichtung zur Zarge hin verjüngend ausgebildet.

Die Figuren 8 bis 10 zeigen eine weitere Variante zu Fig. 6 mit sich in Richtung der Zuströmseite verjüngenden Schaufeln 2. Hierbei haben die Schaufeln über einen großen Teil der Schaufellänge in Richtung der Drehachse gesehen einen konstanten Querschnitt. Erst im letzten Viertel verringert sich der Querschnitt der Schaufeln und zwar sowohl in Längsprofilrichtung, wobei sich der Innendurchmesser dinenn bis zu einem verjüngten Innendurchmesser diverj vergrößert, der Außendurchmesser da jedoch konstant bleibt, als auch in Dickenrichtung. Zur besseren Verdeutlichung der Profilveränderung ist in Fig. 9 die Skelettlinie des Basisprofils durch eine Stern-Strich-Linie gekennzeichnet. Der Verlauf der Verjüngung über die gesamte Schaufellänge ist in Fig. 8 dargestellt. Die Gesamtschaufellänge ist hierbei mit Slgesamt bezeichnet, der Teil der Schaufellänge, in welchem der Innendurchmesser vergrößert ist, ist mit Slverj bezeichnet. Der Innendurchmesser diverj nimmt hierbei, wie aus Fig. 8 ersichtlich, im letzten Viertel der Schaufellänge zu. Die Darstellung von Fig. 8 in Bezug auf die Profillänge ist nicht maßstäblich.

Im Allgemeinen sind Verhältnisse von Schaufellänge verjüngt zur gesamten Schaufellänge (Slver/Slgesamt) von 0,1 bis 0,7, vorzugsweise von 0,15 bis 0,5 und besonders bevorzugt von 0,20 bis 0,25, besonders geeignet.

Das Durchmesserverhältnis DV, das sich aus der folgenden Gleichung ergibt, $DV = \left(Dnenn-Dverjüngt\right) / Denenn$
beträgt in der Regel 0,01 bis 0,2, vorzugsweise 0,02 bis 0,1 und insbesondere bevorzugt 0,04 bis 0,07, wobei sich Dnenn und Dverjüngt ergeben aus $Dnenn = dinenn / da$
und $Dverjüngt = diverj / da$

Hierbei ist da der Schaufelaußendurchmesser, dinenn der Nenninnendurchmesser der Schaufeln und diverj der verjüngte Innendurchmesser der Schaufeln.

Neben der Schaufelprofillänge verringert sich auch die Dicke des Schaufelprofils, so dass sich auch die Querschnittsfläche des Schaufelprofils im verjüngten Bereich verringert. Die relative Querschnittsflächenabnahme ergibt sich aus $AV = \left(Anenn-Averj\right) / Anenn$
wobei Anenn die Querschnittsfläche im nicht verjüngten Bereich ist, und im Folgenden auch als Basisprofil bezeichnet wird, und Averj die Querschnittsfläche im (am meisten) verjüngten Bereich ist. Die Veränderung des Schaufelprofils ist besonders gut aus Fig. 10 ersichtlich. Im Allgemeinen, d.h. nicht explizit auf die vorliegende Variante bezogen, liegt die relative Querschnittsflächenabnahme AV im Bereich von 0,1 bis 0,90, insbesondere von 0,2 bis 0,8 und besonders bevorzugt von 0,3 bis 0,7.

Weitere Varianten in Bezug auf den Verlauf der Verjüngung sind beispielhaft in den Figuren 11a bis 11d dargestellt, wobei Fig. 11a einen konvexen Verjüngungsverlauf, Fig. 11b einen konkaven Verjüngungsverlauf, Fig. 11c einen linearen Verjüngungsverlauf und Fig. 11d einen einfach abgestuften Verjüngungsverlauf zeigen. Beliebige Kombinationen wie auch ein ggf. mehrfach abgestufter Verjüngungsverlauf sind möglich.

Die Figuren 12 bis 14 zeigen Varianten in Bezug auf die Form der Verjüngung des Schaufelprofils in Richtung der Zuströmseite. Der Verlauf der Verjüngung kann beispielsweise entsprechend der Darstellung der Figuren 11a bis 11d erfolgen. Zur besseren Verdeutlichung der Profilveränderung ist in den Figuren 12 bis 14 die Skelettlinie des jeweiligen Basisprofils durch eine Stern-Strich-Linie gekennzeichnet.

Die Verjüngung relativ zum Basisprofil kann symmetrisch zur Skelettlinie erfolgen, wie in Fig. 12 durch die gestrichelte Linie in einer Schaufel 2 auf der Saugseite dargestellt. Die Verjüngung relativ zum Basisprofil kann auch asymmetrisch zur Skelettlinie erfolgen, wie in Fig. 13 in einer Schaufel 2 durch die gepunktete Linie auf der Saugseite dargestellt. Die Verjüngung kann ebenso bereichsweise symmetrisch und bereichsweise asymmetrisch zur Skelettlinie erfolgen, wie in den Figuren 12 bis 14 mit durchgezogenen Linien dargestellt ist und bei Vergleich der durchgezogenen Linien in Bezug auf die gestrichelte bzw. gepunktete Linie ersichtlich wird.

Allgemein sei angemerkt, dass die Kanalform im verjüngten Teil der Beschaufelung sowohl konvergent als auch konvergent-divergent oder divergent ausgebildet sein kann.

Besonders bevorzugt weichen die Ein- und Austrittswinkel im sich verjüngenden Schaufelteil von denen im Bereich des Basisprofils, d.h. im Teil mit konstantem Querschnitt, ab, wodurch sich eine aerodynamische Verwindung des Schaufelprofils ergibt. Die Winkel können jedoch auch konstant oder zumindest im Wesentlichen konstant bleiben.

Gemäß einer nicht in der Zeichnung dargestellten Variante kann auf der Zargenseite auch eine zumindest partielle Deckscheibe vorhanden sein.

Sind die Schaufeln als (Teil-)Hohlprofile ausgebildet, so können dieselben auf der Zargenseite offen oder auch geschlossen ausgebildet sein.

## Patentansprüche

1. Kunststofflaufrad für ein Trommelläufer-Radialgebläse für die Heizung und Klimatisierung eines Kraftfahrzeugs, mit einer Mehrzahl von Schaufeln (2), wobei der Strömungskanal (3) zwischen zwei Schaufeln (2) einströmseitig konvergent, ausströmseitig divergent und stark profiliert ausgebildet ist, wobei die Kanalverjüngung Kverkonv im konvergenten Teil des Schaufelkanals zwischen 0,03 und 0,20 beträgt und die Kanalerweiterung Kerwdiv im divergenten Teil des Schaufelkanals zwischen 0,05 und 0,17 beträgt, wobei sich Kverkonv aus Kverkonv = (A1-A2) / Lgekrkonv ergibt, wobei sich Kerwdiv aus Kerwdiv = (A3-A2) / Lgekrdiv ergibt, wobei A1 die Strömungskanalbreite am Eintritt, A2 die Strömungskanalbreite am engsten Querschnitt, A3 die Strömungskanalbreite am Austritt, Lgekrkonv die Länge des konvergenten Teils des gekrümmten Schaufelkanals und Lgekridv die Länge des divergenten Teils des gekrümmten Schaufelkanals darstellen, wobei sich die Schaufeln in der Richtung der Drehachse des Laufrades zwischen einer motorseitigen Nabenseite (9) und eine Zargenseite erstrecken, wobei sich das Schaufelprofil in Richtung Zarge zumindest teilweise verjüngt.
**dadurch gekennzeichnet,**
**dass** auf einer tragenden Struktur (6) der Schaufel zumindest bereichsweise eine Weichkomponente aufgespritzt ist und dass die Weichkomponente zumindest bereichsweise das Profit der Schaufel bildet.

2. Laufrad nach Anspruch 1, **dadurch gekennzeichnet, dass** das Verhältnis von Profildicke zur Profilgesamtlänge der Schaufel (2) größer als 0,15, insbesondere größer als 0,2 ist.

3. Laufrad nach einem der vorhergehenden Ansprüche, **dadurch gekennzeichnet, dass** das Schaufelkanallängenverhältnis (Lkv) zwischen 0,2 und 0,6 beträgt.

4. Laufrad nach einem der vorhergehenden Ansprüche, **dadurch gekennzeichnet, dass** die Schaufeln (2) so profiliert sind, dass der druckseitige Eintrittswinkel (beta1DS) zwischen 30° und 90° und der saugseitige Eintrittswinkel (beta1SS) zwischen 25° und 70°, der druckseitige Austrittswinkel (beta2DS) zwischen 90° und 175° und der saugseitige Austrittswinkel (beta2SS) zwischen 90° und 170° betragen.

5. Laufrad nach einem der vorhergehenden Ansprüche, **dadurch gekennzeichnet, dass** die maximale massive Wandstärke der tragenden Struktur (6) im Bereich der Schaufeln 3 mm beträgt.

6. Laufrad nach einem der vorhergehenden Ansprüche, **dadurch gekennzeichnet, dass** die Schaufeln zumindest bereichsweise als Hohlprofil ausgebildet sind.

7. Laufrad nach einem der vorhergehenden Ansprüche, **dadurch gekennzeichnet, dass** die Schaufeln hohl ausgebildet sind, wobei Stege in den hohl ausgebildeten Schaufeln vorgesehen sind.

8. Laufrad nach Anspruch 6 oder 7, **dadurch gekennzeichnet, dass** die als Hohlprofil ausgebildeten Schaufeln einseitig verschlossen sind.

9. Laufrad nach einem der Ansprüche 6 bis 8, **dadurch gekennzeichnet, dass** im Inneren des Hohlprofils eine Weichkomponente eingespritzt ist.

10. Laufrad nach einem der vorhergehenden Ansprüche, **dadurch gekennzeichnet, dass** das Laufrad (1) mittels Zwei-Komponenten Kunststoff-Spritzgießens hergestellt ist.

11. Laufrad nach einem der vorhergehenden Ansprüche, **dadurch gekennzeichnet, dass** die Schaufeln (2) auf der Laufrad-Nabenseite zylindrisch und zargenseitig konisch ausgebildet sind.

## Claims

1. A plastic blower wheel for a drum rotor radial fan for the heating and air-conditioning of a motor vehicle, having a plurality of blades (2), the flow duct (3) between two blades (2) being designed so as to be convergent at the inflow side, divergent at the outflow side and intensely profiled, the duct narrowing (Kverkonv) in the convergent part of the blade duct (3) being between 0.030 and 0.20 and the duct widening (Kerwdiv) in the divergent part of the blade duct being between 0.05 and 0.17, Kverkonv resulting from Kverkonv = (A1-A2) / Lgekrkonv, Kerwdiv resulting from Kerwdiv = (A3-A2) / Lgekrdiv, A1 denoting the flow duct width at the inlet, A2 denoting the flow duct width at the narrowest cross section, A3 denoting the flow duct width at the outlet, Lgekrkonv denoting the length of the convergent part of the curved blade duct, and Legkridv denoting the length of the divergent part of the curved blade duct, the blades extending in the direction of the rotational axis of the blower wheel between a hub side (9) on the motor side and a frame side, the blade profile at least partially tapering in the direction of the frame, **characterized in that** a soft component is sprayed at least in regions onto a supporting structure (6) of the blade, and the soft component forms the profile of the blade at least in regions.

2. The blower wheel as claimed in claim 1, **characterized in that** the ratio of profile thickness to profile overall length of the blade (2) is greater than 0.15, in particular greater than 0.2.

3. The blower wheel as claimed in one of the preceding claims, **characterized in that** the blade duct length ratio (Lkv) is between 0.2 and 0.6.

4. The blower wheel as claimed in one of the preceding claims, **characterized in that** the blades (2) are profiled such that the pressure-side inlet angle (beta1DS) is between 30° and 90° and the suction-side inlet angle (beta1SS) is between 25° and 70°, the pressure-side outlet angle (beta2DS) is between 90° and 175° and the suction-side outlet angle (beta2SS) is between 90° and 170°.

5. The blower wheel as claimed in one of the preceding claims, **characterized in that** the maximum solid wall thickness of the supporting structure (6) in the region of the blades is 3 mm.

6. The blower wheel as claimed in one of the preceding claims, **characterized in that** the blades are formed at least in regions as a hollow profile.

7. The blower wheel as claimed in one of the preceding claims, **characterized in that** the blades are of hollow design, with webs being provided in the hollow blades.

8. The blower wheel as claimed in claim 6 or 7, **characterized in that** the blades which are formed as a hollow profile are closed off at one side.

9. The blower wheel as claimed in one of claims 6 to 8, **characterized in that** a soft component is injected into the interior of the hollow profile.

10. The blower wheel as claimed in one of the preceding claims, **characterized in that** the blower wheel (1) is produced by means of two-component plastic injection molding.

11. The blower wheel as claimed in one of the preceding claims, **characterized in that** the blades (2) are of cylindrical design at the blower wheel hub side and of conical design at the frame side.

## Revendications

1. Roue en matière plastique pour un ventilateur centrifuge à rotor cylindrique pour le chauffage et la climatisation d'un véhicule automobile, comprenant une pluralité d'aubes (2), où le canal d'écoulement (3), entre deux aubes (2), est configuré en étant convergent côté entrée, divergent côté sortie et en étant fortement profilé, où le rétrécissement Kverkonv du canal, dans la partie convergente du canal de l'aube, est compris entre 0,03 et 0,20, et l'élargissement Kerwdiv du canal, dans la partie divergente du canal de l'aube, est compris entre 0,05 et 0,17, où *Kverkonv* résulte de la relation *Kverkonv = (A1-A2)* / *Lgekrkonv,* où *Kerwdiv* résulte de la relation *Kerwdiv* = *(A3-A2)* / *Lgekrdiv*, où A1 représente la largueur du canal d'écoulement au niveau de l'entrée, A2 la largeur du canal d'écoulement au niveau de la section la plus étroite, A3 la largueur du canal d'écoulement au niveau de la sortie, *Lgekrkonv* la longueur de la partie convergente du canal d'aube recourbé et Lgekrdiv la longueur de la partie divergente du canal d'aube recourbé, où les aubes s'étendent, dans la direction de l'axe de rotation de la roue, entre un côté moyeu (9), placé côté moteur, et un côté déflecteur, où le profil de l'aube se rétrécit au moins partiellement en direction du déflecteur,
**caractérisée en ce qu'**un composant tendre est moulé par injection au moins partiellement sur une structure porteuse (6) de l'aube, et **en ce que** le composant tendre forme au moins partiellement le profil de l'aube.

2. Roue selon la revendication 1, **caractérisée en ce que** le rapport de l'épaisseur de profil relativement à la longueur total du profil de l'aube (2) est supérieur à 0,15, en particulier supérieur à 0,2.

3. Roue selon l'une ou l'autre des revendications précédentes, **caractérisée en ce que** le rapport de la longueur de canal d'aube (Lkv) est compris entre 0,2 et 0,6.

4. Roue selon l'une quelconque des revendications précédentes, **caractérisée en ce que** les aubes (2) sont profilées de manière telle, que l'angle d'entrée (beta1DS), côté pression, soit compris entre 30° et 90° et l'angle d'entrée (beta1SS) , côté aspiration, entre 25° et 70°, que l'angle de sortie (beta2DS), côté pression, soit compris entre 90° et 175° et l'angle de sortie (beta2SS), côté aspiration, entre 90° et 170°.

5. Roue selon l'une quelconque des revendications précédentes, **caractérisée en ce que** l'épaisseur de paroi massive maximale de la structure porteuse (6) est de 3 mm dans la zone des aubes.

6. Roue selon l'une quelconque des revendications précédentes, **caractérisée en ce que** les aubes sont configurées, au moins partiellement, comme un profil creux.

7. Roue selon l'une quelconque des revendications précédentes, **caractérisée en ce que** les aubes sont configurées en étant creuses, des nervures étant prévues dans les aubes configurées de façon creuse.

8. Roue selon la revendication 6 ou 7, **caractérisée en ce que** les aubes configurées comme un profil creux sont fermées sur un côté.

9. Roue selon l'une quelconque des revendications 6 à 8, **caractérisée en ce qu'**un composant tendre est moulé par injection à l'intérieur du profil creux.

10. Roue selon l'une quelconque des revendications précédentes, **caractérisée en ce que** la roue (1) est fabriquée en procédant par moulage par injection de la matière plastique, en utilisant deux composants.

11. Roue selon l'une quelconque des revendications précédentes, **caractérisée en ce que** les aubes (2) sont configurées de façon cylindrique sur le côté moyeu de la roue et de façon conique sur le côté déflecteur.
